# EUROPÄISCHE PATENTSCHRIFT

(11) **EP 1 450 974 B1**
(45) Veröffentlichungstag und Bekanntmachung des Hinweises auf die Patenterteilung: **15.06.2005**
(21) Anmeldenummer: 02794964.3
(22) Anmeldetag: 02.12.2002
(51) Int. Cl.: B22D 41/015, H05B 6/24, F27B 14/06, F27D 11/06

(54) **AUS HEIZBAREM GIESSGEFÄSS UND EINEM HEIZSTAND BESTEHENDE VORRICHTUNG**
DEVICE CONSISTING OF A HEATABLE CASTING VESSEL AND A LADLE FURNACE
DISPOSITIF CONSTITUE D'UN CUVE DE COULEE POUVANT ETRE CHAUFFEE ET D'UN FOUR-POCHE

(30) Priorität: 04.12.2001 DE 10159306
(43) Veröffentlichungstag der Anmeldung: 01.09.2004
(73) Patentinhaber: Induga Industrieöfen und Giesserei-Anlagen GmbH & Co. KG, 50739 Köln (DE); DaimlerChrysler AG, 70546 Stuttgart (DE)
(72) Erfinder: PHILLIPPS, Günter, 50767 Köln (DE); KOPPENHÖFER, Ralph, 74535 Mainhardt (DE); SCHERER, Carmen, 73730 Esslingen (DE)
(74) Vertreter: Vomberg, Friedhelm, Dipl.-Phys.
(86) Internationale Anmeldenummer: PCT/DE2002/004407
(87) Internationale Veröffentlichungsnummer: WO 2003/047792

(56) Entgegenhaltungen:
- EP-A- 0 612 201
- DE-A- 3 910 777
- DE-A- 4 035 552
- DE-B- 1 092 575
- DE-B- 1 136 435
- DE-B- 2 035 221
- DE-U- 20 119 657
- US-A- 1 795 842

## Beschreibung

Die Erfindung betrifft eine Vorrichtung nach dem Oberbegriff des Anspruchs 1.

Um ein Metall bzw. eine Metalllegierung in einen gießfähigen Zustand zu bringen, müssen die Metalle zunächst erschmolzen, anschließend ggf. einer metallurgischen Zwischenbehandlung und schließlich dem Gießvorgang selbst zugeführt werden. Das Erschmelzen der metallischen Rohstoffe geschieht zumeist in einem großvolumigen Schmelzofen, von wo aus die Schmelzen in eine Pfanne und von dort aus in eine Gießanlage überführt werden. Viele Metalle bzw. Metallegierungen sind jedoch empfindlich gegen Temperaturschwankungen, neigen dazu, mit Sauerstoff und Wasserstoff oder anderen über die Luft oder durch Kontaktberührung mit den verwendeten Gefäßen in die Schmelze übertretenden anderen Stoffen, wie z.B. Eisen, unerwünschte Reaktionen einzugehen, die zu ungewollten Begleitstoffen in der Schmelze führen. Z.T. bilden sich, ebenfalls über unerwünschte chemische Reaktionen an dem jeweiligen Metallschmelzespiegel Krätzen aus. Viele der vorgenannten Reaktionen werden durch ein- oder mehrmaliges Umfüllen der Metallschmelze begünstigt.

Dies gilt insbesondere auch für den Werkstoff Aluminium oder seine Legierungen, bei dem eine Oxidation weitestgehend zu verhindern und jegliche Gasaufnahme möglichst vollständig zu unterbinden ist. Die beim Schmelzvorgang vorliegenden Temperaturen bis etwa 770°C begünstigen die Oxidation des Aluminiums, die sich insbesondere deshalb gravierend auswirkt, weil das Aluminiumoxid eine dem Grundwerkstoff Aluminium gleiche Dichte besitzt, so dass sich entstandenes Al₂O₃ weder in der Schmelze absetzt, noch durch den Auftrieb an die Badoberfläche gespült wird. Die in der Aluminiumschmelze verbleibenden Oxide liegen im Guß als Schaum oder dünne Haut vor und können das Gefüge des fertiggegossenen Teiles im Sinne einer Verminderung der Festigkeit und der Dichtheit der Gußstücke beeinträchtigen. Besonders groß ist die Gefahr einer Aluminiumoxidbildung beim Umfüllen der Aluminiumschmelze in ein nachgeordnetes Transport- oder Behandlungsgefäß oder beim Abgießen in die Formen. Da unter normalen Gießereibedingungen das Oxid nicht weiter reduziert werden kann, sind besondere Vorsorgen zu treffen, um den als Abrand bezeichneten Oxidationsvorgang möglichst zu unterbinden.

Negative Auswirkungen treten ebenso auf, wenn die Aluminiumschmelze mit Feuchtigkeit, z. B. feuchter Luft, in Berührung kommt. Aufgrund der hohen Temperaturen spaltet sich das Wasser in seine Bestandteile Wasserstoff und Sauerstoff auf, wobei sich gelöster Wasserstoff in der Schmelze beim Erstarrungsprozeß in Form von eingeschlossenen Gasbläßchen wieder ausscheidet; die durch Wasserstoffausscheidung gebildeten Poren unterbrechen das Gefüge im Gußstück.

In bestehenden Gießereibetrieben ist es häufig nach dem Stand der Technik üblich, dass aus einem großvolumigen Schmelzofen stammende Aluminium oder Aluminiumlegierungen in Pfannen umzufüllen, die als Transportmittel für die Schmelze zu einer Zwischenstation mit einem oder mehreren Warmhalteöfen dienen. Hiernach wird das Aluminium bzw. die Aluminiumlegierung nach Bedarf mittels eines weiteren Transportgefäßes in eine Gießanlage überführt, so dass bis zum eigentlichen Gießprozeß mehrere Umfüllvorgänge stattfinden.

Abhilfe können zwar sogenannte Induktionsförderrinnen liefern, die beispielsweise aus einem Schmelzofen in einen kippbaren Behandlungs- und Gießofen das flüssige Aluminium bzw. die Aluminiumlegierung überführen. Durch Induktion eines magnetischen Wechselfeldes im flüssigen Metall werden Wirbelströme erzeugt, wodurch in Wechselwirkung auf das Metall eine mechanische Kraft ausgeübt werden kann, die das Metall bewegt. Zudem heizen die induzierten Wirbelströme das flüssige Metall auch auf, so dass Temperaturverluste ausgeglichen werden können.

Derselbe induktive Effekt wird auch in sogenannten Induktionstiegelöfen ausgenutzt, bei denen mittels der vorhandenen Magnetspule sowohl eine Schmelzbadbewegung erzeugt als auch eine Warmhaltung gewährleistet ist. Bei den genannten Induktionsrinnen wie auch den Öfen ist es erforderlich, dass die Innenwandung aus unmagnetischem, elektrisch nicht leitendem feuerfestem Material besteht, so dass die Magnetfelder nicht beeinträchtigt und die Wärmeentwicklung direkt im Schmelzgut eintritt.

Induktionsrinnen zum Fördern von Metallschmelzen zwischen zwei metallurgischen Gefäßen sind jedoch konstruktions- und kostenaufwendig. Zudem benötigen diese Rinnen Raum und lassen keinerlei Flexibilisierung zu.

Die in der Gießereitechnik daher nach wie vor verwendeten Transportgefäße haben den Nachteil, dass mangels der eigenen Heizung ein nicht unerheblicher Temperaturverlust der Schmelze während des Transports in Kauf zu nehmen ist. Grundsätzlich wäre es zwar möglich, auch die Transportgefäße mit einer induktiv arbeitenden Heizung zu versehen, jedoch hat dies den Nachteil, dass dann die Stromversorgungsleitung einschließlich der Kühlvorrichtungen für die Spule mitgeführt werden muß. Zudem würde eine im unteren Bereich eines Transportgefäßes installierte Heizvorrichtung das Gewicht und das Volumen dieses Transportgefäßes erheblich vergrößern und damit seine Handhabbarkeit erheblich erschweren.

Aus der DE 20 35 221 B ist eine Einrichtung zum Warmhalten von metallischen Schmelzen in einer Gießpfanne bekannt, die mit feuerfestem Material ausgekleidet ist und die eine ortsfeste, als selbstständige Baueinheit ausgebildete elektroinduktive Heizeinrichtung und eine, in diese einsetzbare transportable Gießpfanne aufweist, deren Mantel ganz oder mindestens im Bereich der Einwirkung der Heizeinrichtung aus elektrisch nicht leitendem Material besteht. Der Mantel der Gießpfanne kann ganz oder mindestens im Bereich der Einwirkung der Heizeinrichtung aus einem vorzugsweise durch Einlagen wie Glasfasern verstärkten Kunststoff oder aus längslamellierten Blechen bestehen, zwischen denen jeweils eine Kunststoffisolierschicht vorgesehen ist. Mit dieser Maßnahme soll eine Beschädigung der Pfanne beim elektroinduktiven Beheizen der in ihr befindlichen Metallschmelze vermieden werden, jedoch ist das Gießgefäß konstruktiv sehr aufwendig.

Eine weitere elektroinduktive Heizeinrichtung mit einem abnehmbaren Behälter ist aus der EP 0 612 201 A2 bekannt. Das dort beschriebene Gießgefäß besitzt eine Umkleidung aus einzelnen, gleichmäßig in Umfangsrichtung angeordneten, nicht-magnetischen Metallstäben, deren freie Enden im oberen und im unteren Bereich von einem metallenen Ring zusammengehalten werden. Die äußere Oxidschicht eines jeden Metallstabes soll im Bereich der Stöße als elektrischer Isolator dienen, um eine Störung des Magnetfeldes zu verhindern. Auch dieses Gefäß weist einen konstruktiv aufwendigen Aufbau auf.

Es ist daher Aufgabe der vorliegenden Erfindung, ein induktiv heizbares Gefäß zu schaffen, das die vorgenannten Nachteile vermeidet und flexibel sowohl als Warmhalte- und/oder Entgasungsofen als auch als Transportgefäß und unter Umständen auch als Gießgefäß einsetzbar ist.

Diese Aufgabe wird durch das induktiv heizbare Gefäß nach Anspruch 1 gelöst.

Der Vorteil dieser Ausbildung besteht darin, dass dieses Gefäß sowohl als Transportgefäß als auch als Warmhalte-, Legierungs- und/oder Entgasungsgefäß und ggf. auch als Gießgefäß verwendet werden kann, aus dem mittels eines Schöpflöffels gewünschte Chargen entnommen werden. Die aus einem Schmelzgefäß in das Gießgefäß überführte Metallschmelze wird zu einem Heizstand überführt, wo das Gießgefäß auf- bzw. eingesetzt wird und die Schmelze induktiv beheizt und eine Badbewegung erzeugt wird. In dieser Station können Nachbehandlungen wie das Entgasen, Kornfeinen oder sogar Legierungseinstellungen vorgenommen werden, bevor das Gießgefäß vom Heizstand entnommen und zu der Gießanlage geführt wird, die eine Rundtischanlage zum Kokillenguß oder eine Stranggießanlage sein kann. Da die Metallschmelze vom Erschmelzen bis zur Gießstation in ein und demselben Gefäß verbleibt, entfallen auch Umfüllvorgänge, so dass der gefürchtete Abbrand (Oxidation) oder die sonstige Gasaufnahme, insbesondere von Wasserstoff insoweit ausgeschlossen wird. Die Gießgefäße haben vorzugsweise ein Füllvolumen von 1 bis 3 Tonnen. Der Gefäßaufbau ist grundsätzlich aus der Pfannenmetallurgie bekannt, d.h. die Gefäße besitzen eine feuerfeste Auskleidung sowie einen äußeren Metallmantel, der jedoch im unteren Bereich nicht ferromagnetisch sein darf, um den gewünschten Magnetfeldaufbau und die Erzeugung von Wirbelströmen in der Schmelze nicht zu beeinträchtigen. Der Metallmantel weist erfindungsgemäß im unteren Bereich schlitzförmige Durchbrechungen auf, die sich bei aufgesetztem Gießgefäß in Höhe der Magnetspule befinden. Die genannten Schlitze verhindern in konstruktiv einfacher Weise eine großflächige Erzeugung von Wirbelströmen, die zu einer Überhitzung und Beschädigung der Gießpfanne führen könnte.

Erfindungsgemäß sind die Schlitze längsaxial angeordnet, wobei die Länge der Schlitze zwischen 120 % und 150 % der Länge der Magnetspule liegt, d.h. dass die Schlitze die Magnetspule in längsaxialer Richtung oben und unten überragen. Die Breite der Schlitze liegt zwischen 2 mm und 10 mm. Eine solche Schlitzbreite verhindert einerseits wirkungsvoll die Entstehung großflächiger Wirbelströme, andererseits ist die Schlitzbreite so gering, dass die Stabilität des Gießgefäßes nicht beeinträchtigt wird.

Die Anzahl der Schlitze, die vorzugsweise äquidistant im Gefäßmantel angeordnet sind, wird im wesentlichen durch den Gießgefäßdurchmesser bestimmt. Bei den zuvor angegebenen Füllvolumina sollten 4, 6, 8 oder mehr Schlitze im Metallmantel vorhanden sein.

Wie prinzipiell nach dem Stand der Technik bekannt, ist die Magnetspule vorzugsweise von einem Eisenkern (Joche) umgeben. Die Lage der Schlitze im Gießgefäßmantel ist nach einer weiteren Ausgestaltung der Erfindung in der Höhe etwa deckungsgleich mit der Lage der Joche.

Der Heizstand weist eine Magnetspule auf, die vorzugsweise mindestens zwei Wicklungen enthält und die von einem Eisenkern (Joche) umgeben ist. Die Mehrfachwicklung der Magnetspule schafft den Vorteil, dass die Heizstand-Bauhöhe minimiert werden kann, z.B. auf 150 bis 300 mm, da über die Mehrlagigkeit der Wicklung eine entsprechend höhere gewünschte Leistung erbracht werden kann. Die Magnetspule sowie die Joche sind vorzugsweise in einem Rahmen angeordnet, die dann den Heizstand bilden.

Nach einer weiteren Ausgestaltung der Erfindung ist der Heizstand höhenverstellbar, was den Vorteil hat, dass das auf vorhandenen Stützen bzw. einem Gestell abgesetzte und zentrierte Gefäß hiernach an den Heizstand angekoppelt wird, indem der Heizstand den unteren Bereich umgreifend hochgefahren bzw. vor dem Weitertrans port des Gefäßes abgesenkt wird. Hierzu besteht der Heizstand vorzugsweise aus einem ringförmigen Sockel, in den die Magnetspule integriert ist. Das Gefäß weist in seinem unteren Bereich eine äußere Form auf, die dem Innenmantel des ringförmigen Sockels angepaßte ist, d.h. dass bei aufgesetztem bzw. eingesetztem Gefäß zwischen der Magnetspule und dem Gefäßmantel ein dimensionsgerecht angepaßter Luftspalt verbleibt. Soll der Rahmen mit Joche und Spule nach Positionierung des induktiven Gefäßes durch hydraulisches Anheben um den unteren Bereich des Gefäßes gelegt werden, dient als Auflage ein Gestell bzw. sind Stützen vorhanden, die entsprechend dem Gefäß angepaßte Auflagefläche besitzen.

Der Übergangsbereich des Gefäßes vom unteren Teil in den querschnittsgrößeren oberen Teil kann nach einer alternativen Ausgestaltung als kragenförmige Auflagefläche korrespondierend zur Dachfläche des ringförmigen Sockels ausgebildet. Diese Ausbildungsform ist für fest montierte, nicht höhenverstellbare Heizstände konzipiert sein.

Nach einer weiteren Ausgestaltung der Erfindung wird das vorbeschriebene Gefäß als Transport-, Warmhalte-, Legierungs-, Entgasungs- und/oder Gießgefäß für Metallschmelzen, insbesondere aus Aluminium oder Aluminiumlegierungen verwendet, vorzugsweise in der Art, dass das Gießgefäß an einer Rundtischanlage mit mehreren Arbeitspositionen oder Linearanlage zum Kokillenguß verwendet wird.

Weitere Ausgestaltungen der Erfindung sowie sich hieraus ergebende Vorteile werden anhand des in der Zeichnung dargestellten Ausführungsbeispiels erläutert. Es zeigen:
- Fig. 1: einen Querschnitt durch ein Gießgfäß, das an einen Heizstand angekoppelt ist und
- Fig. 2: eine weitere teilgeschnittene Ansicht des Gießgefäßes nach Fig. 1.

Das dargestellte Gefäß 1 ist auf einen Heizstand 2 aufgesetzt. Das Gefäß 1 besitzt einen oberen Bereich mit einem Durchmesser D₁ von 1100 mm, einen Zwischenbereich, in dem sich der Durchmesser verjüngt und einen unteren Bereich mit einem Durchmesser D₂ von 500 mm, der der Geometrie des verwendeten Schöpflöffels angepaßt ist. Aus den Dimensionen ergibt sich ein Füllvermögen von ca. 2 to (2000 kg) Aluminium. Das Gefäß 1 besitzt eine isolierende feuerfeste Auskleidung sowie einen äußeren Metallmantel. Der Metallmantel 4 im unteren Bereich besteht aus einem nicht ferromagnetischen Material, z.B. VA-Stahl. Um den unteren, beispielsweise zylindrischen Außenmantel aus VA-Stahl ist im Abstand eines Luftspaltes 6 eine doppellagige Magnetspule 5 angeordnet, die über einen Eisenkern (Joche 7) umschlossen wird. Die Spule 5 und die Joche 7 sind in einem gemeinsamen Rahmen 8 installiert, der heb- und senkbar ist, wie dies durch den Doppelpfeil 9 sichtbar gemacht ist. Vorhandene, nicht dargestellte Hubeinrichtungen arbeiten vorzugsweise hydraulisch. Als Auflage für das Gefäß 1 dienen im vorliegenden Fall drei Stützen 10, die das Gefäß im konischen Zwischenbereich unterfassen.

Soll auf eine heb- und senkbare Heizeinrichtung 2 verzichtet werden, kann auch der kragenförmige Bereich 11 als Abstützfläche auf eine entsprechende ringförmige Auflagefläche des Heizstandes dienen. Wesentliches Merkmal der vorliegenden Erfindung ist jedoch für beide Ausführungsaltemativen, dass das Gefäß 1 lösbar mit dem Heizstand 2 verbunden ist. Ist das Gefäß 1 in der dargestellten Weise auf- bzw. in den Heizstand 2 eingesetzt, wird mittels der Magnetspule 5 ein Feld induziert, das in der Schmelze eine Badbewegung hervorruft sowie der Schmelze Wärme zuführt. Der Heizstand 2 kann neben einem Gießkarussel mit mehreren Gießkokillen angeordnet sein, so dass aus dem mittels eines Schöpflöffels 12 die gewünschte Charge aus dem Gefäß 1 entnommen und vergossen werden kann.

Wie aus Fig. 2 ersichtlich, ist der äußere Metallmantel des Gießgefäßes im unteren Bereich, d.h. in Höhe der Magnetspule 5 geschlitzt. Die Schlitze 13 verlaufen längsaxial und überragen die Magnetspule bzw. deren längsaxiale Höhe jeweils oben und unten, wobei die Länge der Schlitze mindestens das 1,2-fache der längsaxialen Länge der Magnetspule beträgt. Die Magnetspule ist von Jochen 7 umgeben, die (in der Höhe) etwa deckungsgleich mit den Schlitzen 13 liegen. Vorzugsweise und wie in Fig. 2 dargestellt, überragen die Schlitze die Joche jeweils oben und unten.

Das dargestellte Gefäß dient im vorliegenden Fall als Transportmittel für das hierin eingefüllte Schmelzvolumen sowie als Legierungs-, Warmhalte- und Entgasungsgefäß. Das aus einem Schmelzofen entnommene flüssige Metall bzw. die Metalllegierung verbleibt während des Transportes, einer etwaigen Zwischenlagerung oder einer Zwischenbehandlung, nämlich dem Entgasen bis zum Vergießen in ein- und demselben Behälter, so dass ein Umgießen in andere Gefäße oder Öfen vermieden wird. Kann aus verfahrenstechnischen oder betriebstechnischen Gründen die Metallschmelze vom Schmelzofen nicht unmittelbar zur Gießanlage überführt werden, kann an einer Zwischenstation ein weiterer Heizstand 2 stationär installiert sein, auf den in der dargestellten Weise das Gefäß 1 aufgesetzt und durch entsprechende induktive Heizung auf der gewünschten Temperatur gehalten wird. An dieser Zwischenstation sind metallurgische Behandlungen der Schmelze möglich.

In einem konkreten Anwendungsfall wird die dem Schmelzofen entnommene Legierung in eine Pfanne umgefüllt, die zu einer Zwischenstation mit einem Heizstand transportiert wird, wo die Pfanne auf vorhandene Stützen abgesetzt und wonach der Heizstand hydraulisch angehoben wird, bis der untere Bereich der Pfanne von der Magnetspule umgeben ist. In dieser Zwischenstation wird die Metallschmelze, z.B. durch Eindüsen von Stickstoff oder Argon, entgast. Auftretende Temperaturverluste werden durch die über den Heizstand eingebrachte Heizenergie kompensiert. Nach hinreichender Entgasung (oder einer anderen gewünschten metallurgischen Behandlung) wird nach Bedarf die Metallschmelze abgeschlackt und die Pfanne zu einer Gießanlage transportiert, wo sie in entsprechender Weise wie zuvor beschrieben auf einen dort vorhandenen Heizstand zunächst zentriert und anschließend durch Heben des Heizstandes an diesen angekoppelt wird. Der Pfanne kann danach mittels eines Schöpflöffels die Metallschmelze chargenweise zum Vergießen in Kokillen, die z.B. auf einem Gießkarussel angeordnet sind, sukzessive entnommen werden. Hierbei dient die untere Verjüngung des Gefäßes auf einen dem Schöpflöffel angepaßten Durchmesser dem Zweck, dass die Pfanne praktisch vollständig entleert werden kann.

Grundsätzlich ist die erfindungsgemäße Kombination aus dem Gefäß und dem Heizstand für beliebige Metall- oder Metalllegierungsschmelzen einsetzbar, insbesondere dann, wenn Umgießvorgänge möglichst vermieden werden sollen.

## Patentansprüche

1. Aus einem heizbaren, eine feuerfeste Auskleidung und einen äußeren Metallmantel aufweisendes Gießgefäß (1) für metallisches Schmelzgut, insbesondere für Aluminiumschmelzen, und einem Heizstand (2) mit einer Magnetspule (5) bestehende Vorrichtung, bei der das Gießgefäß (1) auf dem stationären Heizstand (2) lösbar aufgesetzt ist,
**dadurch gekennzeichnet,**
**dass** der Metallmantel des Gießgefäßes (1) geschlitzt ist, sodaß er mehrere, vorzugsweise längsaxial angeordnete, schlitzförmige Durchbrechungen (13) aufweist, die sich bei aufgesetztem Gießgefäß (1) in der Höhe der Magnetspule (5) befinden, wobei die Länge der Schlitze (13) zwischen 120 % und 150 % der Länge der Magnetspule (5) beträgt und die Breite der Schlitze (13) zwischen 2 mm und 10 mm liegt.

2. Vorrichtung nach Anspruch 1, **dadurch gekennzeichnet, dass** die Schlitze (13) in äquidistantem Abstand angeordnet sind und/oder dass mindestens 4 Schlitze vorhanden sind.

3. Vorrichtung nach einem der Ansprüche 1 oder 2, **dadurch gekennzeichnet, dass** die Magnetspule (5) von einem Eisenkern (Joche) (7) umgeben ist und dass die Lage der Schlitze (13) bei aufgesetztem Gießgefäß (1) in der Höhe etwa deckungsgleich mit der Lage der Joche (7) ist.

4. Vorrichtung nach einem der Ansprüche 1 bis 3, **dadurch gekennzeichnet, dass** der Heizstand (2) eine Magnetspule (5) aufweist, die vorzugsweise mindestens zwei Wicklungen enthält, und von einem Eisenkern (7) umgeben ist.

5. Vorrichtung nach einem der Ansprüche 1 bis 4, **dadurch gekennzeichnet, dass** der Heizstand (2) höhenverstellbar, vorzugsweise hydraulisch höhenverstellbar ist.

6. Vorrichtung nach einem der Ansprüche 1 bis 5, **dadurch gekennzeichnet, dass** der Heizstand aus einem ringförmigen Sockel besteht, in dem die Magnetspule (5) integriert ist und dass das Gefäß (1) in seinem unteren Bereich eine äußere Form aufweist, die dem Innenmantel des ringförmigen Sockels (8) angepasst ist.

7. Vorrichtung nach einem der Ansprüche 1 bis 6, **dadurch gekennzeichnet, dass** der Übergang des Gefäßes vom unteren Bereich in den querschnittsgrößeren oberen Bereich des Gefäßes als kragenförmige Auflagefläche korrespondierend zur Dachfläche des ringförmigen Sockels (8) ausgebildet ist.

8. Verwendung des Gefäßes (1) nach einem der Ansprüche 1 bis 7 als Transport-, Warmhalte-, Legierungs-, Entgasungs- und/oder Gießgefäß für Metallschmelzen, insbesondere aus Aluminium oder Aluminiumlegierungen, vorzugsweise an einer Rundtischanlage mit mehreren Arbeitspositionen oder an einer Linearlinie mit Metallentnahme-, Pfannenentnahme- und Entgasungsposition.

## Claims

1. A device consisting of a heatable casting vessel (1) having a refractory lining and an outer metal jacket for receiving molten metal material, especially aluminium molten materials, and a ladle furnace (2) with a magnetic coil (5), wherein the casting vessel (1) is releasably placed on the stationary ladle furnace (2),
**characterized in that**
the metal jacket of the casting vessel (1) is slit, so that it has several openings (13) in the form of slits, preferably being arranged in direction of the longitudinal axis, said openings are located at the height of the magnetic coil (5) when the casting vessel (1) is set up, whereby the length of the slits (13) lies between 120% and 150% of the length of the magnetic coil (5) and the width of the slits (13) lies between 2 mm and 10 mm.

2. A device according to claim 1, **characterized in that** the slits (13) are spaced in an equal distance to each other and/or that at least 4 slits are provided.

3. A device according to one of the claims 1 or 2, **characterized in that** the magnetic coil (5) is surrounded by an iron core (yoke) (7) and that the position of the slits (13) referring to the height is about the same as the position of the yoke (7) when the casting vessel (1) is set up.

4. A device according to one of the claims 1 to 3, **characterized in that** the ladle furnace (2) has a magnetic coil (5) that preferably comprises at least two turns and that it is surrounded by an iron core (7).

5. A device according to one of the claims 1 to 4, **characterized in that** the ladle furnace (2) is adjustable for height, preferably hydraulically adjustable for height.

6. A device according to one of the claims 1 to 5, **characterized in that** the ladle furnace has a ring-like base, in which the magnet coil (5) is integrated, and **in that** the vessel (1) in its lower area has an outer shape that is adjusted to the inner surface of the ring-like base (8).

7. A device according to one of the claims 1 to 6, **characterized in that** the transition from the lower area of the vessel to the upper area of the vessel, which is having a greater diameter than the lower area, is formed as a collar-like support surface corresponding to the top surface of the ring-like base (8).

8. An application of the vessel (1) according to one of the claims 1 to 7 as a vessel for transporting, warm-keeping, alloying, degassing and/or casting of molten metal material, especially aluminium or aluminium alloys, preferably at circular table installations with several operational stations or at in-line installations with stations for pouring, pan-removing and degassing.

## Revendications

1. Dispositif constitué par un récipient de coulée (1) pour des masses fondues de métal, en particulier pour des masses fondues d'aluminium, qui peut être chauffé et qui présente un revêtement réfractaire et une enveloppe extérieure en métal, ainsi que par une unité de chauffage (2) comprenant une bobine magnétique (5), dispositif dans lequel ledit récipient de coulée (1) est placé de manière amovible sur ladite unité stationnaire de chauffage (2),
**caractérisé par le fait**
**que** l'enveloppe en métal du récipient de coulée (1) est fendue de sorte qu'elle présente plusieurs ouvertures (13) en forme de fente disposées de préférence dans le sens de l'axe longitudinal, qui, lorsque le récipient de coulée (1) est mis en place, sont situées au niveau de la bobine magnétique (5), la longueur des fentes (13) mesurant entre 120 % et 150 % de la longueur de la bobine magnétique (5), et la largeur des fentes (13) étant comprise entre 2 mm et 10 mm.

2. Dispositif selon la revendication 1, **caractérisé par le fait que** les fentes (13) sont disposées de façon équidistante et/ou que quatre fentes au moins sont prévues.

3. Dispositif selon l'une des revendications 1 ou 2, **caractérisé par le fait que** la bobine magnétique (5) est entourée d'un noyau de fer (culasses) (7) et que, lorsque le récipient de coulée (1) est mis en place, la position des fentes (13) coïncide, quant à la hauteur, à peu près avec la position des culasses (7).

4. Dispositif selon l'une des revendications 1 à 3, **caractérisé par le fait que** ladite unité de chauffage (2) présente une bobine magnétique (5) qui comporte de préférence au moins deux enroulements et est entourée d'un noyau de fer (7).

5. Dispositif selon l'une des revendications 1 à 4, **caractérisé par le fait que** l'unité de chauffage (2) est réglable en hauteur, de préférence elle peut être réglée hydrauliquement en hauteur.

6. Dispositif selon l'une des revendications 1 à 5, **caractérisé par le fait que** l'unité de chauffage se compose d'un socle annulaire dans lequel ladite bobine magnétique (5) est intégrée, et que le récipient (1) présente dans sa zone inférieure une forme extérieure qui est adaptée à la nappe intérieure du socle annulaire (8).

7. Dispositif selon l'une des revendications 1 à 6, **caractérisé par le fait que** la transition de la zone inférieure du récipient à la zone supérieure du récipient, qui présente une section plus grande, est réalisée comme surface d'appui en forme de collet conformément à la surface supérieure du socle annulaire (8).

8. Utilisation du récipient (1) selon l'une des revendications 1 à 7 en tant que récipient de transport, de maintien à température élevée, à allier, de dégazage et/ou de coulée pour des masses fondues de métal, en particulier en aluminium ou alliages d'aluminium, de préférence sur une installation à table circulaire avec plusieurs positions de travail ou sur une installation linéaire avec une position où l'on prend du métal, une position où la poche est enlevée et une position de dégazage.
